# EUROPÄISCHE PATENTSCHRIFT

(11) **EP 0 894 759 B1**
(45) Veröffentlichungstag und Bekanntmachung des Hinweises auf die Patenterteilung: **02.10.2002**
(21) Anmeldenummer: 98810683.7
(22) Anmeldetag: 16.07.1998
(51) Int. Cl.: B65H 39/055, B65H 5/14

(54) **Verfahren zur Herstellung von Buchblöcken aus verschiedenen, mehrere ineinandergesteckte Viertelbogen aufweisenden Druckbogen**
Method for manufacturing book blocks out of different printed sheets inserted into each other, said sheets having quartersheets
Procédé pour la fabrication de blocs de livres faites de feuilles pliées en quatre imprimées qui sont insérées l'une dans l'autre.

(30) Priorität: 22.07.1997 CH 177597
(43) Veröffentlichungstag der Anmeldung: 03.02.1999
(73) Patentinhaber: GRAPHA-HOLDING AG, 6052 Hergiswil (CH)
(72) Erfinder: Bräker, Arnold, 8405 Winterthur (CH); Weibel, Wilfried, 9500 Wil (CH)

(56) Entgegenhaltungen:
- DE-A- 2 843 831
- DE-A- 3 126 769

## Beschreibung

Die Erfindung betrifft ein Verfahren zur Herstellung von Buchblöcken aus verschiedenen, mehrere ineinandergesteckte Viertelbogen aufweisenden Druckbogen, die nacheinander entlang einer Förderstrecke durch Greifmittel eines Anlegers von einem Druckbogenstapel falzvoran abgezogen und anschliessend flachseitig aneinanderliegend zu Buchblöcken zusammengetragen werden.
Auf diese Weise werden u.a. Buchblöcke in einer Zusammentragmaschine zur Klebebindung vorbereitet. Eine Zusammentragmaschine offenbart beispielsweise die DE - C - 31 26 769. Diese besteht aus mehreren entlang einer Fördereinrichtung angeordneten Anlegestationen, welche die in einem Magazin gestapelten Druckbogen mittels umlaufender Greifertrommel falzseitig einzeln erfasst und in Bewegung versetzt. Die die Fördereinrichtung etwa rechtwinklig zu deren Förderfluss erreichenden Druckbogen werden von an einem Zugmittel umlaufenden Mitnehmern von Anlegestation zu Anlegestation transportiert, wo jeweils ein weiterer Druckbogen zugeführt bzw. aufgelegt wird, solange bis der gewünschte Buchblock vorliegt.

Die Verarbeitung von Druckbogen, die aus ineinandergesteckten Viertelbogen gebildet sind, also drei offene Seitenkanten aufweisen, -man bezeichnet sie auch als Tabloide-, bietet oftmals Schwierigkeiten durch die Richtungsänderung ihrer Bewegung an der Uebernahmestelle der Mitnehmer der Fördereinrichtung. Durch die abrupte Richtungsänderung, bei der die Druckbogen von einer senkrechten Bewegungsrichtung zum Falz in eine parallele zum Falz versetzt werden, kann unter den einzelnen Viertelbogen, insbesondere wenn sie aus leichtem Papier bestehen, eine gegenseitige Verschiebung entstehen, die sich im laufenden Verarbeitungsprozess nicht mehr korrigieren lässt. Insbesondere die Viertelbogen eines oben liegenden Druckbogens neigen aufgrund der losen Auflage zum Abheben und können u.a. mit Hilfe von Umgebungsluft in Förderrichtung relativ zu den andern Druckbogen verschoben werden.
Diese Unregelmässigkeiten führen zu Ausschuss und machen eine Verarbeitung unzuverlässig.

Aufgabe der Erfindung ist es deshalb, ein Verfahren zur Herstellung von Buchblöcken nach der eingangs beschriebenen Art zu schaffen, mit dem die aufgeführten Nachteile weitgehend behoben werden.

Erfindungsgemäss wird diese Aufgabe dadurch gelöst, dass die die Druckbogen näherungsweise am Falz erfassenden Greifmittel eine die Viertelbogen wenigstens teilweise durchsetzende Verformung oder Verletzung hinterlassen, sodass die betroffenen Viertelbogen gegenseitig fixiert sind und Verschiebungen untereinander verhindert werden.

Vorteilhaft wird die Verformung oder Verletzung in einem vor dem späteren Binden der Druckbogen abzutrennenden Falzstreifen vorgenommen, damit die Spuren der Verletzung nicht in den gebundenen Buchblock übertragen werden.

Vorzugsweise kann die Verletzung der Druckbogen durch ein Verformungs-, Stanz- oder Perforationswerkzeug oder ein anderes, die Viertelbogen formschlüssig verbindendes Werkzeug erzeugt werden.

Günstigerweise werden wenigstens zwei der einen Schenkel eines Druckbogens bildenden Viertelbogen einer Verformung oder Verletzung ausgesetzt, sodass wenigstens eine einseitige Verbindung entsteht.

Zweckmässig kann die Verformung oder Verletzung in der Falzsteigung eines Druckbogens vorgesehen werden.

Als geeignet erweisen sich zur Durchführung des erfindungsgemässen Verfahrens beim Zusammentragen von Druckbogen entlang einer Förderstrecke Druckbogenanleger mit gesteuerten Greifmitteln, die durch ein die Druckbogen beim Erfassen im Falzbereich verletzendes Werkzeug ausgebildet sind.
Bei Greifmitteln, die zwei Zangenteile zur Bildung einer gesteuerten Greifzange aufweisen, ist vorzugsweise wenigstens ein Zangenteil durch ein die Druckbogen im Falzbereich verletzendes Werkzeug ausgebildet, beispielsweise mehrere in die Druckbogen einstechbare Nadeln oder Zähne, die beim Erfassen eine die Viertelbogen verbindende Verformung oder Verletzung herbeiführen.

Die Verformung resp. Verletzung könnte durch Perforation der aneinanderanliegenden Viertelbogen oder durch Ausstanzen von Teilen aus den Viertelbogen oder durch Verstemmen der Viertelbogen erfolgen.

Anschliessend wird die Erfindung unter Bezugnahme auf die Zeichnung, auf die bezüglich aller in der Beschreibung nicht näher erwähnten Einzelheiten ausdrücklich verwiesen wird, anhand mehrerer Ausführungsbeispiele erläutert. In der Zeichnung zeigen:
- Fig. 1: eine Seitenansicht eines Druckbogenanlegers,
- Fig. 2: einen Druckbogen aus der Vogelschau,
- Fig. 3: auszugsweise den in Fig. 2 dargestellten Druckbogen in einer Längsschnittebene,
- Fig. 4: auszugsweise eine alternative Ausführung zu Fig. 3 in einer Längsschnittebene,
- Fig. 5: eine alternative Ausführung zu Fig. 2,
- Fig. 6: auszugsweise den in Fig. 5 gezeigten Druckbogen in einer Längsschnittebene,
- Fig. 7: auszugsweise eine alternative Ausführung zu Fig. 6,
- Fig. 8: eine zu den Fig. 2 und 5 alternative Ausführung eines Druckbogens,
- Fig. 9: auszugsweise eine Ansicht des Druckbogenrückens und
- Fig. 10: auszugsweise einen Längsschnitt nach der Linie A - A in Fig. 9.

Fig. 1 veranschaulicht einen Druckbogenanleger 1 für die Beschickung einer Förderstrecke einer nicht dargestellten Fördereinrichtung mit gefalzten und ungefalzten Druckbogen 2, insbesondere solchen, die aus mehreren ineinandergesteckten Viertelbogen gebildet sind. Der dargestellte Druckbogenanleger 1 besitzt einen Förderrotor 3 mit einer oder mehreren am Umfang angeordneten Greifmitteln 4, von denen üblicherweise zwei über die Breite des eine Drehachse 8 aufweisenden Förderrotors 3 vorgesehen sind. Die Greifmittel 4 sind durch zangenartig zusammenwirkende Zangenteile 6, 7 gebildet, von denen Zangenteil 7 in Drehrichtung D nachläuft. Im vorliegenden Ausführungsbeipiel sind die Zangenteile an einer Welle 9, um deren Achse 10 schwenkbar befestigt und durch Steuermittel (nicht ersichtlich) in eine Offen- oder Schliessstellung versetzbar.

Das dargestellte Greifmittel 4 ist unterwegs, einen teilweise vom Stapel abgehobenen Druckbogen 2 abzuholen bzw. aus dem etwa oberhalb des Förderrotos 3 angeordneten Magazin 11 zu ziehen. Die Druckbogen 2 aus mehreren ineinandergesteckten Viertelbogen sind dort stapelförmig aneinandergereiht und stehen an einem Magazinboden 12 an. Eine Rückhalteklinke 13, die mit der Abzugsbewegung der Greifmittel 4 gesteuert ist, hält auf der Trennseite den Druckbogenstapel mit dem Magazinboden 12 fluchtend zurück, wobei die Druckbogen 2 mit dem Falz auf einer schräg nach unten verlaufenden Seitenwand 14 des Magazins 11 stehen.
Unter dem Magazinboden 12 ist eine mit den Rückhalteklinken 13 im Takt der Fördertrommel 3 bzw. der Greifmittel 4 zusammenwirkende Trennvorrichtung 15 angeordnet, die den untersten Druckbogen 2 bei zurückgezogener Rückhalteklinke 13 vom Druckbogenstapel 5 teilweise abhebt. In Fig. 1 ist der Druckbogen von einer schwenkbaren Saugvorrichtung 16 bereits erfasst und die Rückhalteklinke 13 in ihre Betriebslage zurückgekehrt. Das dargestellte Greifmittel 4 ist im Begriff, den von der Saugvorrichtung 16 teilweise vom Druckbogenstapel 5 abgehobenen Druckbogen 2 in Falznähe zu erfassen, wobei das freie Ende des noch im Magazin 11 gehaltenen Druckbogens 2 eine Position erreicht hat, in der es ungestört zwischen den Zangenteilen 6, 7 steht, die sich auf dem Weg an die Uebernahmestelle befinden. Dort schliessen sich die Zangenteile 6, 7 und ziehen auf ihrem weiteren Bewegungsweg den Druckbogen 2 aus dem Magazin 11, d.h. zwischen Magazinboden 12 und verbleibendem Druckbogenstapel 5 heraus.
Nach einer Drehbewegung des Förderrotors 3 um etwa 180° seit der Uebernahme eines Druckbogens 2 öffnen die Zangenteile 6, 7 die Greifmittel 4 und der Druckbogen 2 bewegt sich, angetrieben durch den Förderrotor 3, etwa senkrecht zur Förderrichtung an der Förderstrecke der Fördereinrichtung, wo er von Mitnehmern erfasst, zur Bildung von Buchblöcken gesammelt und weitertransportiert wird. Diese Passage ist in der DE - C - 31 26 769 nachlesbar. Durch die Richtungsänderung der Druckbogen 2 beim Eintritt in die Förderstrecke verursachen die Mitnehmer eine Beschleunigungskraft auf die sich im Druckbogen 2 befindenden Viertelbogen, die unter letzteren eine Verschiebung parallel zum Falz bewirken kann. Zur Verhinderung der Verschiebung unter den Viertelbogen sind die Greifmittel 4 durch ein die Druckbogen 2 im Falzbereich verletzendes, die Viertelbogen durchsetzendes Werkzeug 20 ausgebildet. Die Fig. 1 zeigt als Werkzeug 20 eingesetzte spitze Zähne, die beim Schliessen des Greifmittels 4 in den Druckbogen 2 einstechen und die Viertelbogen durch eine Gratbildung resp. gegenseitige Verflechtung der Papierfasern zueinander fixieren.
Selbstverständlich könnte ein Werkzeug 20 mit stumpfen Verformungsmitteln eingesetzt werden, die die Viertelbogen durch Verformung miteinander verbinden.

Fig. 2 zeigt einen aus mehreren Falz an Falz ineinandergesteckten Viertelbogen 19 gebildeten Druckbogen 2, auch Tabloid bezeichnet, der dreiseitig offene Kanten aufweist. Im Falzbereich des Druckbogens 2 sind zwei den aus den Falzen der Viertelbogen 19 gebildeten Druckbogenfalz in etwa senkrechter Richtung zur Flachseite des Druckbogens 2 verlaufenden Durchstiche 18 angedeutet, deren Querschnitt in Fig. 3 veranschaulicht ist. Dabei fällt neben der Gratbildung des Durchstichs 18 zwischen den einzelnen Viertelbogen 19 auf, dass sich der Durchstich 18 in der Falzsteigung befindet und die drei innersten Viertelbogen 19 von ihm direkt nicht erfasst werden. Der Durchstich des Werkzeuges 20 bewirkt auch ein Zusammenpressen der Viertelbogen 19, sodass eine höhere Reibung zwischen den innenliegenden Viertelbogen 19 entsteht, die einen Verschiebeeffekt unter den Viertelbogen hemmt. Diese Situation lässt sich beispielweise bei einem schmalen Falzbeschnitt vor dem Beleimen eines Buchblockrückens vorteilhaft nutzen. Der Beschnitt des Druckbogens 2 ist durch die strichpunktierte Linie 17 in den Fig. 2 und 3 vermerkt.

Fig. 4 zeigt einen durch das Werkzeug 20 hinterlassenen Einstich 21 in der Falzsteigung eines Druckbogens 2.

In den Fig. 5 bis 7 ist ein breiterer Falzbeschnitt 17 als in den Fig. 2 bis 4 angedeutet und die Durchstiche 18 oder Einstiche 21 sind im Parallelbereich eines Druckbogens 2 aus Viertelbogen 19 vorgesehen.

Der Einstich 21 gemäss Fig. 7 in die Mitte des Druckbogens 2 verdeutlicht eine weitgehende Fixierung unter den Viertelbogen 19 in einer Druckbogenhälfte.
Der Druckbogen 2 in Fig. 8 wurde durch ein Stanzwerkzeug 20 behandelt, indem der Falz des Druckbogens 8 stellenweise etwa dreieckförmig ausgeklinkt wurde.
Solche oder ähnliche Ausnehmungen 22 weisen eine etwa gleiche Struktur wie die Durch- 18 oder Einstiche 21 auf. Durch die an den Rändern gebildeten vorstehenden Gräte entsteht eine Verflechtung der Papierfasern, resp. ein gegenseitiges Verhaken der Viertelbogen 19, die die Viertelbogen 19 gegenseitig arretieren.

Fig. 9 vermittelt die Ausbildung der Ausnehmung 22 durch eine etwa senkrechte Draufsicht, aus der die von oben durchgeführte Stanzbewegung durch die muldenartige Vertiefung nachvollziehbar ist.

Fig. 10 veranschaulicht die alle Viertelbogen 19 des Druckbogens 2 erfassende Ausnehmung 22, die innerhalb des abzutrennenden Falzstreifens endet.

## Patentansprüche

1. Verfahren zur Herstellung von Buchblöcken aus verschiedenen, mehrere ineinandergesteckte Viertelbogen aufweisenden Druckbogen, die nacheinander entlang einer Förderstrecke durch Greifmittel eines Anlegers von einem Druckbogenstapel falzvoran abgezogen und anschliessend flachseitig aneinanderliegend zu Buchblöcken zusammengetragen werden, **dadurch gekennzeichnet, dass** die die Druckbogen näherungsweise am Falz erfassenden Greifmittel eine die Viertelbogen wenigstens teilweise durchsetzende Verformung oder Verletzung hinterlassen.

2. Verfahren nach Anspruch 1, **dadurch gekennzeichnet, dass** die Verformung oder Verletzung der Druckbogen in einem vor dem Binden abzutrennenden Falzstreifen vorgenommen wird.

3. Verfahren nach Anspruch 1 oder 2, **dadurch gekennzeichnet, dass** die Verletzung durch ein Verformungs-, Stanz- oder Perforationswerkzeug vorgenommen wird.

4. Verfahren nach einem der Ansprüche 1 bis 3, **dadurch gekennzeichnet, dass** wenigstens die einen Schenkel des Druckbogens bildenden Seitenteile der Viertelbogen der Verformung oder Verletzung ausgesetzt werden.

5. Verfahren nach einem der Ansprüche 2 bis 4, **dadurch gekennzeichnet, dass** die Verformung oder Verletzung des Druckbogens in der Falzsteigung vorgesehen ist.

6. Vorrichtung zur Durchführung des Verfahrens nach Anspruch 1 bis 5, mit entlang einer Förderstrecke zum Zusammentragen von Druckbogen (2) zu Buchblöcken angeordneten, gesteuerte Greifmittel (4) aufweisenden Druckbogenanlegern (1), **dadurch gekennzeichnet, dass** die Greifmittel (4) durch ein die Druckbogen (2) im Falzbereich verformendes oder verletzendes Werkzeug (20) ausgebildet sind.

7. Vorrichtung nach Anspruch 6, mit einer als Greifmittel (4) ausgebildeten, zwei Zangenteile (6, 7) aufweisenden Greifzange, **dadurch gekennzeichnet, dass** wenigstens ein Zangenteil (6, 7) durch ein die Druckbogen (2) im Falzbereich verformendes oder verletzendes Werkzeug (20) ausgebildet ist.

8. Vorrichtung nach Anspruch 7, **dadurch gekennzeichnet, dass** das Werkzeug (20) zum Perforieren, Stanzen oder Stemmen ausgebildet ist.

## Claims

1. Method of manufacturing book blocks from different printed sheets comprising a plurality of quarter sheets which are inserted into each other, and which are one after the other pulled off fold first from a stack of printed sheets along a conveying path by grabbing means of a feeder and thereafter collected flat-sidedly adjacent each other to form book blocks, **characterised in that** grabbing means, which grab the printed sheets near the fold, leave behind a new shape which at least partially includes the quarter sheets, or an infringement.

2. Method according to Claim 1, **characterised in that** the reshaping or infringement of the printed sheets is carried out in a fold strip which is to be separated prior to binding.

3. Method according to Claim 1 or 2, **characterised in that** the infringement is carried out by a reshaping, punching or perforating tool.

4. Method according to one of Claims 1 to 3, **characterised in that** at least the side parts of the quarter sheets which form the one shank of the printed sheet are subjected to reshaping or infringement.

5. Method according to one of Claims 2 to 4, **characterised in that** reshaping or infringement of the printed sheet is provided in the fold elevation.

6. Device for carrying out the method according to Claims 1 to 5, with printed sheet feeders (1) comprising controlled grabbing means (4) arranged along a conveying path for the purpose of gathering printed sheets (2) into book blocks, **characterised in that** the grabbing means (4) are formed by a tool (20) which reshapes or infringes printed sheets (2) in the fold area.

7. Device according to Claim 6, comprising grabbing tongs which are designed as a grabbing means (4) and incorporate two jaw sections (6, 7), **characterised in that** at least one tong section (6, 7) is formed by a tool (20) which reshapes or infringes the printed sheets (2) in the fold area.

8. Device according to Claim 7, **characterised in that** the tool (20) is designed for perforating, punching or caulking.

## Revendications

1. Procédé pour fabriquer des corps de livres à partir de plusieurs feuillets imprimés différents pliés deux fois et insérés les uns dans les autres, qui sont retirés les uns après les autres, avec le pli en avant, d'une pile de feuillets imprimés sur un tronçon de transport par les moyens de préhension d'un margeur, puis sont rassemblés en étant appliqués à plat les uns contre les autres pour former des corps de livres, **caractérisé en ce que** les moyens de préhension saisissant les feuillets imprimés approximativement au niveau du pli déforment ou endommagent les feuillets imprimés pliés deux fois en les traversant au moins partiellement.

2. Procédé selon la revendication 1, **caractérisé en ce que** les feuillets imprimés sont déformés ou endommagés dans une bande du pli qui devra être détachée avant la reliure.

3. Procédé selon la revendication 1 ou 2, **caractérisé en ce que** les feuillets imprimés sont endommagés par un outil à déformer, à découper ou à perforer.

4. Procédé selon l'une des revendications 1 à 3, **caractérisé en ce qu'**au moins les parties des feuillets imprimés pliés deux fois formant un volet du feuillet sont déformées ou endommagées.

5. Procédé selon l'une des revendications 2 à 4, **caractérisé en ce que** le feuillet est déformé ou endommagé dans la partie remontant vers le pli.

6. Dispositif pour mettre en oeuvre le procédé selon les revendications 1 à 5, comprenant des margeurs (1) présentant des moyens de préhension (4) commandés et disposés le long d'un tronçon de transport pour rassembler des feuillets imprimés (2) en corps de livres, **caractérisé en ce que** les moyens de préhension (4) sont réalisés par un outil (20) déformant ou endommageant les feuillets imprimés (2) dans la zone de leur pli.

7. Dispositif selon la revendication 6, comprenant une pince réalisée en tant que moyen de préhension (4) et présentant deux mâchoires (6, 7), **caractérisé en ce qu'**au moins une mâchoire (6, 7) de la pince est réalisée en tant qu'outil (20) déformant ou endommageant les feuillets imprimés (2) dans la zone du pli.

8. Dispositif selon la revendication 7, **caractérisé en ce que** l'outil (20) est réalisé pour perforer, découper ou mater.
